# EUROPÄISCHE PATENTSCHRIFT

(11) **EP 3 137 807 B1**
(45) Veröffentlichungstag und Bekanntmachung des Hinweises auf die Patenterteilung: **03.06.2020**
(21) Anmeldenummer: 15718365.8
(22) Anmeldetag: 27.04.2015
(51) Int. Cl.: F21S 2/00, F21V 21/005, F21V 21/02

(54) **ANORDNUNG ZUM BILDEN EINES LÄNGLICHEN, KANALARTIGEN AUFNAHMERAUMS**
ARRANGEMENT FOR FORMING AN ELONGATE, CHANNEL-TYPE ACCOMMODATION SPACE
ENSEMBLE PERMETTANT DE FORMER UN ESPACE DE LOGEMENT ALLONGÉ EN FORME DE CANAL

(30) Priorität: 28.04.2014 DE 202014101985 U
(43) Veröffentlichungstag der Anmeldung: 08.03.2017
(73) Patentinhaber: Zumtobel Lighting GmbH, 6850 Dornbirn (AT)
(72) Erfinder: LADSTÄTTER, Gerald, A-6833 Klaus (AT)
(74) Vertreter: Thun, Clemens
(86) Internationale Anmeldenummer: PCT/EP2015/059084
(87) Internationale Veröffentlichungsnummer: WO 2015/165852

(56) Entgegenhaltungen:
- WO-A1-99/06759
- DE-U1-202009 015 404
- DE-U1-202012 101 239
- US-A- 5 499 170
- US-A1- 2006 028 813
- US-A1- 2010 309 658
- US-A1- 2014 063 803

## Beschreibung

Die Erfindung betrifft eine Anordnung zum Bilden eines länglichen, kanalartigen Aufnahmeraums.

Aus dem Stand der Technik ist eine derartige Anordnung in Form eines Lichtbandsystems bekannt, bei dem mehrere U-förmige Tragschienenelemente zur Bildung eines langen Aufnahmeraums stirnseitig aneinandergrenzend in einer Reihe angeordnet werden. Der Aufnahmeraum kann sich dabei über viele Meter hinweg erstrecken. Die Tragschienenelemente können dann mit verschiedensten Licht- bzw. Optik-Einsätzen bestückt werden; das Anbringen dieser Einsätze erfolgt dabei typischerweise durch einen Endkunden bzw. Nutzer des Lichtbandsystems. Der Nutzer baut sich sozusagen aus einer Vielzahl von Komponenten das gewünschte Endprodukt.

Ein Problem hierbei besteht darin, dass der so gebildete längliche Aufnahmekanal keinen geeignet zuverlässigen Schutz vor Staub oder Feuchtigkeit bietet. Das Lichtbandsystem eignet sich daher insbesondere kaum für einen Einsatz in industriellen Räumen, in denen typischerweise eine entsprechende höhere Schutzart für Lichtbandsysteme erwünscht bzw. gefordert ist.

Aus der DE 20 2009 015 404 U1 ist ein Wand- und Deckensystem mit einer Befestigungsvorrichtung zur Befestigung von Leuchteneinheiten bekannt. Die Befestigungsvorrichtung umfasst U-förmige Segmente zur Bildung eines Aufnahmebereichs. Dabei überbrückt eine Lichtemissionsplatte die freien Endbereiche der beiden U-Schenkel.

Aus der US 2006/0028813 A1 ist eine längliche Leuchte mit einer Reflektor-Platte bekannt. Die Reflektor-Platte weist einen U-förmigen Querschnitt zur Aufnahme einer Lampe auf.

Aus der WO 99/06759 A1 ist ein Lichtbandsystem bekannt, bei dem Lichtröhren-Segmente auf Tragschienen angeordnet sind. Aus der US 2010/0309658 A1 ist eine Anordnung mit Leuchteneinheiten bekannt, die an T-Balken abgehängt angeordnet werden können.

Aus der US 2014/0063803 A1 ist eine längliche LED-Leuchte mit einem Gehäuse und einer lichtdurchlässigen Abdeckung bekannt. Außerdem weist die Leuchte LED-Einheiten auf, die stirnseitig aneinandergrenzend angeordnet sind.

Aus der US 5,499,170 ist eine längliche Leuchte mit einem biegbaren Aufnahmeteil und einem, an Letzterem gehalten angeordneten Abdeckteil bekannt. Durch die beiden genannten Teile ist ein kanalartiger Innenraum gebildet.

Der Erfindung liegt die Aufgabe zugrunde, eine verbesserte Anordnung zum Bilden eines länglichen, kanalartigen Aufnahmeraums anzugeben. Insbesondere soll sich die Anordnung auch für ein Lichtbandsystem mit höherem Schutz vor Staub bzw. Feuchtigkeit eignen.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Anordnung zum Bilden eines länglichen, kanalartigen Aufnahmeraums vorgesehen, die wenigstens zwei längliche Tragschienenelemente aufweist, wobei zwei der Tragschienenelemente über eine Stoßstelle stirnseitig aneinandergrenzend angeordnet sind. Weiterhin weist die Anordnung ein erstes Profilteil auf, sowie ein zweites Profilteil, das mit dem ersten Profilteil zur Bildung des kanalartigen Aufnahmeraums verbunden ist; dabei erstreckt sich der Aufnahmeraum zumindest im Wesentlichen mindestens über die Länge der zwei Tragschienen hinweg. Eines der beiden Profilteile ist dabei an den Tragschienenelementen befestigt.

Durch die beiden miteinander verbundenen Profilteile lässt sich der Aufnahmeraum besonders geeignet dicht gestalten, und zwar über seine gesamte Länge hinweg. Insbesondere lässt sich auf diese Weise eine Bildung von Stoßstellen vermeiden. Durch die Profilteile lassen sich die Tragschienenelemente sozusagen "auskleiden".

Vorzugsweise sind das erste Profilteil und das zweite Profilteil formschlüssig miteinander verbunden. Durch einen Formschluss lässt sich eine besonders geeignete Dichtheit erzielen.

Vorzugsweise sind das erste Profilteil und/oder das zweite Profilteil zumindest teilweise aus einem elastischen Material gebildet, insbesondere aus einem elastischeren Material gebildet als die Tragschienen. Hierdurch lässt sich der Aufnahmeraum geeignet dicht gestalten und dabei dennoch - durch die Tragschienenelemente - eine geeignete Stabilität und Tragfähigkeit erzielen.

Vorzugsweise sind das erste Profilteil und das zweite Profilteil derart gestaltet, dass sie zu einer Rolle aufgewickelt werden können. Hierdurch lassen sich die Profilteile - auch wenn sie sehr großen Längen aufweisen, also beispielswiese viele Meter lang sind - besonders geeignet transportieren. Insbesondere ist hierdurch ein besonders einfacher Transport zu einem entsprechenden Einsatzort ermöglicht.

Erfindungsgemäß ist das erste Profilteil unmittelbar die zwei Tragschienenelemente kontaktierend angeordnet. Hierdurch lässt sich insbesondere erzielen, dass sich das erste Profilteil direkt und somit besonders geeignet an den Tragschienenelementen abstützt. So lässt sich die Anordnung vorteilhaft besonders raumsparend und stabil gestalten. Dabei lässt sich eine besonders geeignete Abstützung erzielen, wenn das erste Profilteil flächig an den zwei Tragschienenelementen anliegend angeordnet ist.

Vorzugsweise ist das zweite Profilteil über eine Klemmverbindung an dem ersten Profilteil gehalten angeordnet, insbesondere lediglich über die Klemmverbindung. Hierdurch ist bei geeigneter Dichtheit des Aufnahmeraums ein besonders einfacher Zusammenbau der beiden Profilteile ermöglicht.

Erfindungsgemäß ist das erste Profilteil über eine Formschluss-Verbindung, vorzugsweise über eine Rastverbindung an den zwei Tragschienenelementen gehalten angeordnet, insbesondere lediglich über die Rastverbindung. Hierdurch ist eine besonders einfache Befestigung des ersten Profilteils an den Tragschienenelementen ermöglicht.

Erfindungsgemäß weisen die Tragschienenelemente einen im Wesentlichen U-förmigen Querschnitt auf, so dass ein erster U-Schenkel, ein zweiter U-Schenkel und ein, die beiden U-Schenkel miteinander verbindender Verbindungsschenkel gebildet sind, wobei das erste Profilteil an dem Verbindungsschenkel anliegend angeordnet ist. Hierdurch ist eine besonders geeignete raumsparende Gestaltung ermöglicht.

Erfindungsgemäß weist dabei das erste Profilteil einen Bodenbereich auf, einen sich an einer ersten Seite des Bodenbereichs anschließenden ersten Armbereich und einen auf der hierzu gegenüberliegenden zweiten Seite anschließenden zweiten Armbereich, wobei die Gestaltung derart ist, dass der erste Armbereich den freien Endbereich des ersten U-Schenkels umgreift und der zweite Armbereich den freien Endbereich des zweiten U-Schenkels umgreift. Hierdurch lässt sich zur Bildung des Aufnahmeraums der durch die Tragschienenelemente vorgegebene Raum besonders gut ausnützen.

Erfindungsgemäß ist die Formschluss-Verbindung bzw. die Rastverbindung einerseits zwischen einem, an dem ersten U-Schenkel ausgebildeten ersten nach innen ragenden Vorsprung und einer, an dem ersten Armbereich ausgebildeten ersten Rast-Profilierung gebildet und andererseits zwischen einem, an dem zweiten U-Schenkel ausgebildeten zweiten nach innen ragenden Vorsprung und einer, an dem zweiten Armbereich ausgebildeten zweiten Rast-Profilierung, wobei die Rast-Profilierungen etwa auf halber Höhe der Armbereiche angeordnet sind. Hierdurch lässt sich insbesondere eine besonders geeignete Stabilität des ersten Profilteils erzielen.

Vorzugsweise weist das zweite Profilteil einen plattenartigen Bereich auf, an den sich zu beiden Seiten jeweils ein Verbindungsbereich anschließt, wobei die beiden Verbindungsbereiche aus einem elastischeren Material bestehen als der plattenartige Bereich. Hierdurch lässt sich besonders geeignet eine gute Dichtheit des Aufnahmeraums und eine geeignete Gesamtstabilität des zweiten Profilteils erzielen. Dabei weisen besonders geeignet die beiden Verbindungsbereiche jeweils einen V-förmigen oder einen U-förmigen Querschnitt auf.

Vorzugsweise ist die Gestaltung derart, dass die beiden Verbindungsbereiche, vorzugsweise unter Zwischenschaltung von Bereichen des ersten Profilteils, gegen die freien Endbereiche der beiden U-Schenkel drückend angeordnet sind. So lässt sich eine besonders geeignete Abstützung der Verbindungsbereiche und damit des zweiten Profilteils gegenüber den Tragschienenelementen erzielen.

Vorzugsweise ist die Anordnung in Form eines Lichtbandsystems gegeben, wobei in dem Aufnahmeraum Kabel angeordnet sind, insbesondere zur Stromversorgung eines Leuchtmoduls des Lichtbandsystems. Hierdurch lässt sich das Lichtbandsystem bei einfacher Montagemöglichkeit besonders geeignet dicht gestalten.

Die Erfindung wird im Folgenden anhand eines Ausführungsbeispiels und mit Bezug auf die Zeichnungen näher erläutert. Es zeigen:
- Fig. 1: eine Skizze einer Seitenansicht zweier Tragschienenelemente einer erfindungsgemäßen Anordnung,
- Fig. 2: einen Querschnitt durch die Anordnung und
- Fig. 3: einen abschnittweisen Längsschnitt durch die Anordnung.

In Fig. 1 ist eine Seitenansicht einer erfindungsgemäßen Anordnung skizziert. Die Anordnung ist zum Bilden eines länglichen, kanalartigen Aufnahmeraums gestaltet. Bei der Anordnung kann es sich insbesondere um ein Lichtbandsystem handeln.

Die Anordnung umfasst wenigstens zwei längliche Tragschienenelemente 1, 2. Die Tragschienenelemente 1, 2 bestehen vorzugsweise aus einem stabilen Material, beispielsweise aus einem Metall wie Aluminium. Die Tragschienenelemente 1, 2 können beispielsweise aus gebogenen Blechteilen gefertigt sein.

Dabei sind zwei der Tragschienenelemente 1, 2 über eine Stoßstelle 3 stirnseitig aneinandergrenzend angeordnet. Wenn die Anordnung mehr als zwei Tragschienenelemente 1, 2 umfasst, sind diese Tragschienenelemente 1, 2 der Anordnung entsprechend aneinandergrenzend angeordnet. Daher wird der einfacheren Beschreibung halber hier im Folgenden insbesondere der Fall betrachtet, dass die Anordnung lediglich die hier beispielhaft gezeigten zwei Tragschienenelemente 1, 2 aufweist.

Vorzugsweise sind die Tragschienenelemente 1, 2 profilartig gestaltet, so dass sie sich jeweils entlang einer Längsachse *L* erstrecken. Erfindungsgemäß weisen die Tragschienenelemente 1, 2 zumindest im Wesentlichen einen U-förmigen Querschnitt auf; insbesondere weisen die Tragschienenelemente 1, 2 der Anordnung jeweils dieselbe Querschnittform auf.

Wie in Fig. 1 angedeutet, sind die Tragschienenelemente 1, 2 insbesondere relativ zueinander so angeordnet, dass sie entlang der Längsachse *L* eine gerade Reihe bilden.

Im gezeigten Beispiel weist ein erstes Tragschienenelement 1 der wenigstens zwei Tragschienenelemente 1, 2 entlang der Längsachse *L* betrachtet eine Länge *l1* auf und ein zweites Tragschienenelement 2 der wenigstens zwei Tragschienenelemente 1, 2 entsprechend eine Länge *l2*. Dabei kann vorgesehen sein, dass die Tragschienenelemente 1, 2 der Anordnung jeweils dieselbe Länge aufweisen oder aber unterschiedliche Längen aufweisen.

Die Länge der entsprechend stirnseitig aneinandergrenzend angeordneten Tragschienenelemente 1, 2 - hier als Gesamtlänge *λ* bezeichnet - entspricht dementsprechend der Summe der Längen *l1* und *l2* der einzelnen Tragschienen 1, 2.

Weiterhin der einfacheren Beschreibung halber wird hier davon ausgegangen, dass die Tragschienen 1, 2 mit ihrem U-förmigen Profil nach unten offen ausgerichtet angeordnet sind. Im Allgemeinen kann jedoch auch eine andere Orientierung gegenüber der Vertikalen vorgesehen sein.

Fig. 2 zeigt einen schematischen Querschnitt durch die Anordnung normal zu der Längsachse *L*. Die Anordnung weist weiterhin ein erstes Profilteil 4 und ein zweites Profilteil 5 auf, das mit dem ersten Profilteil 4 zur Bildung des kanalartigen Aufnahmeraums, hier mit dem Bezugszeichen 6 versehen, verbunden ist. Insbesondere kann vorgesehen sein, dass der Aufnahmeraum 6 lediglich durch das erste Profilteil 4 und das zweite Profilteil 5 gebildet ist. Die beiden Profilteile 4, 5 stellen somit "Kanal-Profilteile" dar. Die beiden Profilteile 4, 5 sind dementsprechend mit ihren Profilachsen parallel zu der Längsachse *L* bzw. parallel zu den Tragschienenelementen 1, 2 orientiert angeordnet.

Der Aufnahmeraum 6 erstreckt sich dabei zumindest im Wesentlichen mindestens über die Länge der zwei Tragschienenelemente 1, 2 hinweg, also über Gesamtlänge *λ* hinweg. Beispielsweise kann vorgesehen sein, dass die beiden Profilteile 4, 5 jeweils eine Länge aufweisen, die mindestens 80% der Gesamtlänge *λ* der Tragschienenelemente 1, 2 beträgt.

Dabei ist eines der beiden Profilteile 4, 5, im gezeigten Beispiel das erste Profilteil 4, an den Tragschienenelementen 1, 2 befestigt.

Durch die beiden Profilteile 4, 5 lassen sich die Tragschienenelemente 1, 2, in dem durch ihre U-Form gebildeten Innenraum, so auskleiden, dass der Aufnahmeraum 6 entlang der Längsachse *L* betrachtet keine Stoßstelle aufweist. Er lässt sich damit besonders geeignet dicht gestalten.

Vorzugsweise ist die Gestaltung dabei derart, dass das erste Profilteil 4 über eine Formschluss-Verbindung an den zwei Tragschienenelementen 1, 2 gehalten angeordnet ist, insbesondere lediglich über die Formschluss-Verbindung. Vorzugsweise handelt es sich hierbei um eine Rastverbindung *R*, so dass insbesondere das erste Profilteil 4 an den zwei Tragschienenelementen 1, 2 lediglich über die Rastverbindung *R* gehalten angeordnet ist. Hierdurch lässt sich erzielen, dass das erste Profilteil 4 besonders geeignet, insbesondere ohne Zuhilfenahme eines Werkzeugs, an den Tragschienenelementen 1, 2 befestigt werden kann.

Vorzugsweise sind dabei das erste Profilteil 4 und das zweite Profilteil 5 formschlüssig miteinander verbunden. Zur Erzielung einer entsprechenden Dichtheit eignet sich ein solcher Formschluss besonders.

Insbesondere kann vorgesehen sein, dass das zweite Profilteil 5 über eine Klemmverbindung *K* an dem ersten Profilteil 4 gehalten angeordnet ist, insbesondere lediglich über die Klemmverbindung *K*. Hierdurch lässt sich die Verbindung zwischen den beiden Profilteilen 4, 5 besonders einfach herstellen, insbesondere lässt sich erzielen, dass die Verbindung ohne Zuhilfenahme eines Werkzeugs hergestellt werden kann.

Vorzugsweise sind das erste Profilteil 4 und/oder das zweite Profilteil 5 zumindest teilweise aus einem elastischen Material gebildet, insbesondere aus einem elastischeren Material gebildet als die Tragschienen 1, 2. Dies ist vorteilhaft mit Bezug auf das Erzielen einer geeigneten Dichtheit.

Weiterhin vorzugsweise sind das erste Profilteil 4 und/oder das zweite Profilteil 5 derart gestaltet, dass sie zu einer Rolle aufgewickelt werden können. Insbesondere sind beide Profilteile 4, 5 derart gestaltet, dass sie jeweils zu einer Rolle aufgewickelt werden können, beispielsweise jeweils zu einer Rolle, deren Durchmesser kleiner als 2 m ist. Hierdurch lassen sich die beiden Profilteile 4, 5 - auch wenn sie (im nicht aufgewickelten Zustand) große Längen von beispielsweise mehr als 5 m oder mehr als 10 m aufweisen, besonders geeignet zu einem Montageort der Anordnung bzw. des Lichtbandsystems transportieren.

Durch die aufrollbare Gestaltung der Profilteile 4, 5 lässt sich erzielen, dass der Aufnahmeraum 6 quasi "endlos" gestaltet werden kann.

Vorzugsweise ist das erste Profilteil 4 unmittelbar die zwei Tragschienenelemente 1, 2 kontaktierend angeordnet ist. Hierdurch lässt sich auf raumsparende Weise eine geeignete Stabilität des Aufnahmekanals 6 bewirken. Insbesondere kann vorgesehen sein, dass das erste Profilteil 4 flächig an den zwei Tragschienenelementen 1, 2 anliegend angeordnet ist.

Im gezeigten Beispiel weisen die Tragschienenelemente 1, 2 wie erwähnt normal zu der Längsachse *L* betrachtet einen U-förmigen Querschnitt auf. Auf diese Weise sind ein erster U-Schenkel 11, ein zweiter U-Schenkel 12 und ein, die beiden U-Schenkel 11, 12 miteinander verbindender Verbindungsschenkel 13 gebildet. Bei der hier betrachteten Orientierung ist dabei der Verbindungsschenkel 13 zumindest im Wesentlichen horizontal orientiert, wobei sich die beiden U-Schenkel 11, 12 nach unten hin erstrecken. Dabei ist das erste Profilteil 4 vorteilhaft an dem Verbindungsschenkel 13 anliegend angeordnet.

Eine geeignete Ausnutzung des durch die U-Form gegebenen Innenraums der Tragschienenelemente 1, 2 lässt sich erzielen, wenn das erste Profilteil 4 einen Bodenbereich 40 aufweist, einen sich an einer ersten Seite des Bodenbereichs 40 anschließenden ersten Armbereich 41 und einen auf der hierzu gegenüberliegenden zweiten Seite anschließenden zweiten Armbereich 42, wobei die Gestaltung derart ist, dass der erste Armbereich 41 den freien Endbereich des ersten U-Schenkels 11 umgreift und der zweite Armbereich 42 den freien Endbereich des zweiten U-Schenkels 12 umgreift. Hierdurch lässt sich erzielen, dass der Aufnahmeraum 6 sozusagen mit den freien Endbereichen bzw. Unterkanten der U-Schenkel 11, 12 abschließt.

Weiterhin vorteilhaft raumnutzend ist beim gezeigten Beispiel die Gestaltung derart, dass das erste Profilteil 4 mit dem Bodenbereich 40 an dem Verbindungsschenkel 13 anliegend angeordnet ist.

Eine besonders geeignete Befestigung des ersten Profilteils 4 an den Tragschienen 1, 2 lässt sich erzielen, wenn die Formschluss-Verbindung bzw. die Rastverbindung *R* einerseits zwischen einem, an dem ersten U-Schenkel 11 ausgebildeten ersten nach innen ragenden Vorsprung 14 und einer, an dem ersten Armbereich 41 ausgebildeten ersten Rast-Profilierung 43 gebildet ist und andererseits zwischen einem, an dem zweiten U-Schenkel 12 ausgebildeten zweiten nach innen ragenden Vorsprung 15 und einer, an dem zweiten Armbereich 42 ausgebildeten zweiten Rast-Profilierung 44. Insbesondere lässt sich durch diese Gestaltung erzielen, dass Bauteile im Inneren des Aufnahmeraums 6 derart angeordnet werden, dass sie sich von innen her nahe derjenigen Stellen abstützen, die den nach innen ragenden Vorsprüngen 14, 15 gegenüberliegen. Beispielsweise kann an den entsprechenden nach innen weisenden Bereichen der Armbereiche 41, 42 hierzu jeweils eine weitere Profilierung 45, 46 ausgebildet sein. Hierdurch lassen sich diese Bauteile besonders geeignet in dem Aufnahmeraum 6 stabil anordnen. Bei diesen Bauteilen kann es sich beispielsweise im Fall eines Lichtbandsystems um Kabel, Kabelträger, Leuchtmodule etc. handeln.

Die Rastprofilierungen 43, 44 sind etwa auf halber Höhe der Armbereiche 41, 42 ausgebildet. Wie im gezeigten Beispiel der Fall, können die unteren Endbereiche der Armbereiche 41, 42 U-förmig gestaltet sein, so dass sie hiermit jeweils den entsprechenden unteren Endbereich bzw. die Unterkante des jeweiligen U-Schenkels 11, 12 umgreifen. Auf diese Weise lassen sich zur Unterseite hin bzw. zur offenen Seite der Tragschienenelemente 1, 2 hin zwei randseitige Kanten bilden, die sich vorzugsweise über die Gesamtlänge *λ* hinweg erstrecken.

Die Armbereiche 41, 42 des ersten Profilteils 4 sind damit zur Befestigung des ersten Profilteils 4 an den Tragschienenelementen 1, 2 ausgestaltet und außerdem zur Bildung eines Abschlusses des Aufnahmeraums 6, indem sie die Unterkanten der U-Schenkel 11, 12 der Tragschienenelemente 1, 2 untergreifen.

Das zweite Profilteil 5 weist vorzugsweise einen plattenartigen Bereich 51 auf, an den sich zu beiden Seiten jeweils ein Verbindungsbereich 52, 53 anschließt, wobei die beiden Verbindungsbereiche 52, 53 aus einem elastischeren Material bestehen als der plattenartige Bereich 51. Durch den plattenartigen Bereich 51 lässt sich - vorteilhaft mit Bezug auf das äußere Erscheinungsbild der Anordnung - eine plane, hier horizontal orientierte, nach unten weisende Außenfläche bilden. Durch die elastische Gestaltung der Verbindungsbereiche 52, 53 lässt sich eine geeignete Dichtheit des Aufnahmeraums 6 bewirken. Vorzugsweise weisen hierfür besonders geeignet die beiden Verbindungsbereiche 52, 53 jeweils einen V-förmigen oder einen U-förmigen Querschnitt auf.

Außerdem lässt sich durch diese Gestaltung vorteilhaft eine geeignete Wickelbarkeit bzw. Rollbarkeit des zweiten Profilteils 5 erzielen.

Weiterhin vorzugsweise ist die Gestaltung derart, dass die beiden Verbindungsbereiche 52, 53 gegen die freien Endbereiche der beiden U-Schenkel 11, 12 drückend angeordnet sind. Hierdurch lässt sich eine besonders geeignete Abstützung der Verbindungsbereiche 52, 53 bewirken. Dabei lassen sich die beiden Verbindungsstellen zwischen beiden Profilteilen 4, 5 besonders geeignet dicht gestalten, wenn - wie in Fig. 2 angedeutet - die Gestaltung derart ist, dass die beiden Verbindungsbereiche 52, 53 unter Zwischenschaltung von Bereichen des ersten Profilteils 4, gegen die freien Endbereiche der beiden U-Schenkel 11, 12 drückend angeordnet sind. Wie beim gezeigten Beispiel der Fall, sind hierzu die unteren Endbereiche der Armbereiche 41, 42 dazu ausgestaltet, ein Einklemmen des zweiten Profilteils 5 zu ermöglichen, so dass hierdurch die Klemmverbindung *K* hergestellt wird. Beispielsweise können hierzu - wie in Fig. 2 beispielhaft gezeigt - an den unteren Endbereichen der Armbereiche 41, 42 entsprechende Profilierungen ausgebildet sein.

In Fig. 3 ist abschnittsweise ein Längsschnitt an der in Fig. 2 durch *III* - *III* angedeuteten Stelle gezeigt. Man erkennt, dass sich die beiden Profilteile 4, 5 über die Stoßstelle 3 hinweg erstrecken, so dass insbesondere auch hier eine geeignete Dichtheit erzielbar ist. Zudem ist erkennbar, dass der Aufnahmeraum 6 eine vergleichsweise große Höhe aufweist; erfindungsgemäß ist vorgesehen, dass die Höhe des Aufnahmeraums 6 sich im Wesentlichen über die gesamte Höhe der Tragschienenelemente 1, 2 hinweg erstreckt. Beispielsweise kann die Gestaltung derart sein, dass die Höhe des Aufnahmeraums 6 wenigstens 60%, vorzugsweise wenigstens 80% der vertikalen Erstreckung des ersten U-Schenkels 11 beträgt.

Beim gezeigten Ausführungsbeispiel lassen sich zur Montage zunächst die Tragschienen 1, 2 an einer Decke befestigen, beispielsweise unmittelbar oder aber abgehängt. In einem zweiten Schritt lässt sich das erste Profilteil 4 durch Herstellung der Rastverbindung *R* in die Tragschienen 1,2 einrasten und in einem dritten Schritt lässt sich das zweite Profilteil 5 durch Herstellen der Klemmverbindung *K* mit dem ersten Profilteil 4 verbinden.

Um den Aufnahmeraum 6 insgesamt dicht zu gestalten, ist dann lediglich noch an den beiden Stirnenden des Aufnahmeraums 6 eine geeignete Abdichtung anzubringen. Hierfür können bekannte fachmännische Maßnahmen vorgesehen sein.

Die beiden Profilteile 4, 5 bilden über ihre Gesamtlänge *λ* hinweg einen dichten Formschluss. Sie bilden eine über ihre Gesamtlänge *λ* durchgängige Befestigungs- und Dichtverbindung zueinander. Stabilität und Tragfähigkeit wird durch die Tragschienenelemente 1, 2 gebildet, die Dichtheit durch den Aufnahmeraum 6 gewährleistet. Trotz großer Länge des Aufnahmeraums 6 lässt sich eine absolute Minimierung der Dichtsituation erzielen. Die Profilteile 4, 5 lassen sich zuverlässig in bzw. an den Tragschienenelementen 1, 2 anbringen.

## Patentansprüche

1. Anordnung zum Bilden eines länglichen, kanalartigen Aufnahmeraums, aufweisend
- wenigstens zwei längliche Tragschienenelemente (1, 2), welche einen im Wesentlichen U-förmigen Querschnitt aufweisen, wobei zwei der Tragschienenelemente (1, 2) über eine Stoßstelle (3) stirnseitig aneinandergrenzend angeordnet sind,
- ein erstes Profilteil (4) und
- ein zweites Profilteil (5), das mit dem ersten Profilteil (4) zur Bildung des kanalartigen Aufnahmeraums (6) verbunden ist, der sich zumindest im Wesentlichen mindestens über die Länge der zwei Tragschienenelemente (1, 2) hinweg erstreckt,
wobei das erste Profilteil (4) über eine Formschluss-Verbindung, vorzugsweise über eine Rastverbindung (R) in den zwei Tragschienenelementen (1, 2) gehalten angeordnet ist,
wobei die beiden Profilteile (4, 5) den durch die U-Form gebildeten Innenraum der Tragschienenelemente (1, 2) auskleiden und sich die Höhe des Aufnahmeraums (6) im Wesentlichen über die gesamte Höhe der Tragschienenelemente (1, 2) hinweg erstreckt,
wobei die Tragschienenelemente (1, 2) einen im Wesentlichen U-förmigen Querschnitt aufweisen, so dass ein erster U-Schenkel (11), ein zweiter U-Schenkel (12) und ein, die beiden U-Schenkel (11, 12) miteinander verbindender Verbindungsschenkel (13) gebildet sind,
wobei das erste Profilteil (4) einen Bodenbereich (40) aufweist, einen sich an einer ersten Seite des Bodenbereichs (40) anschließenden ersten Armbereich (41) und einen auf der hierzu gegenüberliegenden zweiten Seite anschließenden zweiten Armbereich (42), wobei die Gestaltung derart ist, dass der Bodenbereich (40) an dem Verbindungsschenkel (13) anliegend angeordnet ist, der erste Armbereich (41) den freien Endbereich des ersten U-Schenkels (11) umgreift und der zweite Armbereich (42) den freien Endbereich des zweiten U-Schenkels (12) umgreift,
und wobei die Formschluss-Verbindung einerseits zwischen einem, an dem ersten U-Schenkel (11) ausgebildeten ersten nach innen ragenden Vorsprung (14) und einer, an dem ersten Armbereich (41) ausgebildeten ersten Rast-Profilierung (43) gebildet ist und andererseits zwischen einem, an dem zweiten U-Schenkel (12) ausgebildeten zweiten nach innen ragenden Vorsprung (15) und einer, an dem zweiten Armbereich (42) ausgebildeten zweiten Rast-Profilierung (44),
wobei die Rast-Profilierungen (43, 44) etwa auf halber Höhe der Armbereiche (41, 42) ausgebildet sind.

2. Anordnung nach Anspruch 1,
bei dem das erste Profilteil (4) und das zweite Profilteil (5) formschlüssig miteinander verbunden sind.

3. Anordnung nach Anspruch 1 oder 2,
bei dem das erste Profilteil (4) und/oder das zweite Profilteil (5) zumindest teilweise aus einem elastischen Material gebildet sind, insbesondere aus einem elastischeren Material gebildet sind als die Tragschienen (1, 2).

4. Anordnung nach Anspruch 3,
bei dem das erste Profilteil (4) und/oder das zweite Profilteil (5) derart gestaltet sind, dass sie zu einer Rolle aufgewickelt werden können.

5. Anordnung nach einem der vorhergehenden Ansprüche, bei dem das erste Profilteil (4) flächig an den zwei Tragschienenelementen (1, 2) anliegend angeordnet ist.

6. Anordnung nach einem der vorhergehenden Ansprüche, bei der das zweite Profilteil (5) über eine Klemmverbindung (*K*) an dem ersten Profilteil (4) gehalten angeordnet ist, insbesondere lediglich über die Klemmverbindung (*K*).

7. Anordnung nach einem der vorhergehenden Ansprüche, bei dem das erste Profilteil (4) lediglich über die Rastverbindung (*R*) an den zwei Tragschienenelementen (1, 2) gehalten angeordnet ist.

8. Anordnung nach einem der vorhergehenden Ansprüche, bei dem das zweite Profilteil (5) einen plattenartigen Bereich (51) aufweist, an den sich zu beiden Seiten jeweils ein Verbindungsbereich (52, 53) anschließt, wobei die beiden Verbindungsbereiche (52, 53) aus einem elastischeren Material bestehen als der plattenartige Bereich (51).

9. Anordnung nach Anspruch 8, bei dem die beiden Verbindungsbereiche (52, 53) jeweils einen V-förmigen oder einen U-förmigen Querschnitt aufweisen.

10. Anordnung mit den in den Ansprüchen 8 oder 9 genannten Merkmalen, bei dem die Gestaltung derart ist, dass die beiden Verbindungsbereiche (52, 53), vorzugsweise unter Zwischenschaltung von Bereichen des ersten Profilteils (4), gegen die freien Endbereiche der beiden U-Schenkel (11, 12) drückend angeordnet sind.

11. Anordnung nach einem der vorhergehenden Ansprüche in Form eines Lichtbandsystems,
bei dem in dem Aufnahmeraum (6) Kabel angeordnet sind, insbesondere zur Stromversorgung eines Leuchtmoduls des Lichtbandsystems.

## Claims

1. Arrangement for forming an elongate, channel-type accommodation space, comprising
- at least two elongate mounting rail elements (1, 2), which have a substantially U-shaped cross-section, wherein two of the mounting rail elements (1, 2) are arranged such that their front faces abut via a joint (3),
- a first shaped part (4) and
- a second shaped part (5), which is connected to the first shaped part (4) for forming the channel-type accommodation space (6) that extends at least substantially over the length of the two mounting rail elements (1, 2),
wherein the first shaped part (4) is held in the two mounting rail elements (1, 2) via a form-locking connection, preferably via a latching connection (R),
wherein the two shaped parts (4, 5) line the interior of the mounting rail elements (1, 2) created by the U-shape and the height of the accommodation space (6) extends substantially over the entire height of the mounting rail elements (1, 2), wherein the mounting rail elements (1, 2) have a substantially U-shaped cross-section, so that a first U-leg (11), a second U-leg (12) and a connecting leg (13) connecting the two U-legs (11, 12) with one another are formed,
wherein the first shaped part (4) has a floor section (40), a first arm section (41) adjoining a first side of the floor section (40) and a second arm section (42) adjoining the opposite second side, wherein the configuration is such that the floor section (40) rests against the connecting leg (13), the first arm section (41) surrounds the free end section of the first U-leg (11) and the second arm section (42) surrounds the free end section of the second U-leg (12),
and wherein the form-locking connection is created, on the one hand, between a first inwardly projecting projection (14) formed on the first U-leg (11) and a first latching profile (43) formed on the first arm section (41) and, on the other hand, between a second inwardly projecting projection (15) formed on the second U-leg (12) and a second latching profile (44) formed on the second arm section (42),
wherein the latching profiles (43, 44) are formed at approximately half the height of the arm sections (41, 42).

2. Arrangement according to Claim 1,
in which the first shaped part (4) and the second shaped part (5) are connected to one another in a form-locking manner.

3. Arrangement according to Claim 1 or 2,
in which the first shaped part (4) and/or the second shaped part (5) are formed at least partially from an elastic material, in particular from a more elastic material than the mounting rails (1, 2).

4. Arrangement according to Claim 3,
in which the first shaped part (4) and/or the second shaped part (5) are designed such that it can be wound up in a roll.

5. Arrangement according to any one of the preceding claims in which the first shaped part (4) lies flat against the two mounting rail elements (1, 2).

6. Arrangement according to any one of the preceding claims in which the second shaped part (5) is held on the first shaped part (4) via a clamping connection (K), in particular only via the clamping connection (k).

7. Arrangement according to any one of the preceding claims,
in which the first shaped part (4) is held on the two mounting rail elements (1, 2) only via the latching connection (R).

8. Arrangement according to any one of the preceding claims,
in which the second shaped part (5) has a panel-type region (51) which is adjoined on each side by a connecting region (52, 53), wherein the two connecting regions (52, 53) consist of a more elastic material than the panel-type region (51).

9. Arrangement according to Claim 8,
in which the two connecting regions (52.53) respectively have a V-shaped or a U-shaped cross-section.

10. Arrangement having the features named in Claims 8 or 9,
in which the configuration is such that the two connecting regions (52, 53) press against the free end sections of the two U-legs (11, 12), preferably with the interposition of sections of the first shaped part (4).

11. Arrangement according to any one of the preceding claims in the form of a row lighting system,
in which cables are disposed in the accommodation space (6), in particular for the power supply of a light module of the row lighting system.

## Revendications

1. Ensemble permettant de former un espace de logement allongé en forme de canal, présentant
- au moins deux éléments de rail porteur (1, 2) de forme allongée présentant une section transversale sensiblement en forme de U, deux des éléments de rail porteur (1, 2) étant agencés bout à bout en formant un point de contact (3),
- un premier profilé (4), et
- un deuxième profilé (5) qui est relié au premier profilé (4) de manière à former l'espace de logement (6) en forme de canal qui s'étend, au moins sensiblement, au moins sur la longueur des deux éléments de rail porteur (1, 2) ;
le premier profilé (4) étant agencé maintenu dans les deux éléments de rail porteur (1, 2) par une liaison par complémentarité de forme, de préférence par une liaison d'encliquetage (R),
les deux profilés (4, 5) recouvrant l'espace intérieur formé par la forme en U des éléments de rail porteur (1, 2), et la hauteur de l'espace de logement (6) s'étendant sensiblement sur toute la hauteur des éléments de rail porteur (1, 2),
les éléments de rail porteur (1, 2) présentant une section transversale sensiblement en forme de U, de manière à former une première branche de U (11), une deuxième branche de U (12) et une branche de liaison (13) reliant les deux branches de U (11, 12) l'une à l'autre,
le premier profilé (4) présentant une zone de fond (40), une première zone de bras (41) dans la continuité d'un premier côté de la zone de fond (40) et une deuxième zone de bras (42) dans la continuité du deuxième côté opposé de celle-ci, la conception étant telle que la zone de fond (40) est disposée contiguë à la branche de liaison (13), la première zone de bras (41) entoure la zone d'extrémité libre de la première branche de U (11) et la deuxième zone de bras (42) entoure la zone d'extrémité libre de la deuxième branche de U (12),
et la liaison par complémentarité de forme étant formée d'une part entre une première saillie (14) vers l'intérieur, formée sur la première branche de U (11), et un premier profilage d'encliquetage (43) formé sur la première zone de bras (41), et d'autre part entre une deuxième saillie (15) vers l'intérieur, formée sur la deuxième branche de U (12), et un deuxième profilage d'encliquetage (44) formé sur la deuxième zone de bras (42),
les profilages d'encliquetage (43, 44) étant formés environ à mi-hauteur des zones de bras (41, 42).

2. Ensemble selon la revendication 1,
dans lequel le premier profilé (4) et le deuxième profilé (5) sont reliés entre eux par complémentarité de forme.

3. Ensemble selon la revendication 1 ou 2,
dans lequel le premier profilé (4) et/ou le deuxième profilé (5) sont formés au moins partiellement d'un matériau élastique, notamment d'un matériau plus élastique que celui des rails porteurs (1, 2).

4. Ensemble selon la revendication 3,
dans lequel le premier profilé (4) et/ou le deuxième profilé (5) sont conçus de manière à pouvoir être enroulés en un rouleau.

5. Ensemble selon l'une des revendications précédentes, dans lequel le premier profilé (4) est disposé, sur toute sa surface, contigu aux deux éléments de rail porteur (1, 2).

6. Ensemble selon l'une des revendications précédentes, dans lequel le deuxième profilé (5) est disposé maintenu sur le premier profilé (4), par une liaison de serrage (K), et notamment uniquement par ladite liaison de serrage (K).

7. Ensemble selon l'une des revendications précédentes,
dans lequel le premier profilé (4) est disposé maintenu sur les deux éléments de rail porteur (1, 2) uniquement par la liaison d'encliquetage (R).

8. Ensemble selon l'une des revendications précédentes, dans lequel le deuxième profilé (5) présente une zone en forme de plaque (51) à laquelle fait suite une zone de liaison (52, 53) respective de chaque côté, les deux zones de liaison (52, 53) étant constituées d'un matériau plus élastique que celui de la zone (51) en forme de plaque.

9. Ensemble selon la revendication 8,
dans lequel les deux zones de liaison (52, 53) présentent respectivement une section transversale en forme de V ou en forme de U.

10. Ensemble présentant les caractéristiques mentionnées à la revendication 8 ou 9,
dans lequel la conception est telle que les deux zones de liaison (52, 53) sont disposées en exerçant une pression contre les zones d'extrémité libres des deux branches de U (11, 12), de préférence avec interposition de zones du premier profilé (4).

11. Ensemble selon l'une des revendications précédentes, sous la forme d'un système de chemin lumineux,
dans lequel des câbles sont disposés dans l'espace de logement (6), notamment pour alimenter un module lumineux du système de chemin lumineux.
